# EUROPÄISCHE PATENTSCHRIFT

(11) **EP 1 245 034 B1**
(45) Veröffentlichungstag und Bekanntmachung des Hinweises auf die Patenterteilung: **28.05.2003**
(21) Anmeldenummer: 00990509.2
(22) Anmeldetag: 22.11.2000
(51) Int. Cl.: H01H 3/30

(54) **EINRICHTUNG ZUR STEUERUNG DER EINSCHALTUNG EINES LEISTUNGSSCHALTERS**
DEVICE FOR CONTROLLING THE CLOSING OF A POWER CIRCUIT BREAKER
DISPOSITIF POUR PILOTER LA MISE EN CIRCUIT D'UN SECTIONNEUR DE PUISSANCE

(30) Priorität: 24.11.1999 DE 19957391
(43) Veröffentlichungstag der Anmeldung: 02.10.2002
(73) Patentinhaber: SIEMENS AKTIENGESELLSCHAFT, 80333 München (DE)
(72) Erfinder: LIEBETRUTH, Marc, 16548 Glienicke (DE); GODESA, Ludvik, 10777 Berlin (DE)
(86) Internationale Anmeldenummer: DE0004203
(87) Internationale Veröffentlichungsnummer: WO01039223

(56) Entgegenhaltungen:
- DE-C- 4 333 828

## Beschreibung

Die Erfindung betrifft eine Einrichtung zur Steuerung der Einschaltung eines Leistungsschalters in Abhängigkeit von betrieblichen Parametern mit folgenden Merkmalen:
- der Leistungsschalter besitzt Schaltkontakte, einen Energiespeicher zur Überführung der Schaltkontakte aus einer Ausschaltstellung in eine Einschaltstellung, eine Verklinkungseinrichtung zur Aufrechterhaltung eines gespannten Zustandes des Energiespeichers sowie wenigstens einen Einschaltbetätiger zur Lösung der Verklinkungseinrichtung und Freigabe des Energiespeichers,
- im Zuge der Kraftübertragung von dem Einschaltbetätiger zu der Verklinkungseinrichtung ist ein Kupplungsorgan angeordnet, das in eine wirksame Stellung und in eine unwirksame Stellung bewegbar ist, wobei jeder der Parameter eine Überführung des Kupplungsorgans in die unwirksame Stellung bewirkt, in welcher die Kraftübertragung vom Einschaltbetätiger zur Verklinkungseinrichtung unterbrochen ist,
- zur visuellen Darstellung der Zustände "Einschaltbereit" und "Nicht Einschaltbereit" ist ein von dem Kupplungsorgan abhängiges und in genau zwei den genannten Zuständen entsprechende Positionen bewegbares Anzeigeorgan vorgesehen.

Eine Einrichtung der vorstehend bezeichneten Art ist durch die DE 43 33 828 C1 bekanntgeworden. Sie ermöglicht es einem Benutzer des Leistungsschalters, sich durch Betrachtung des erwähnten gesonderten Anzeigeorgans davon zu vergewissern, dass der Leistungsschalter eingeschaltet werden kann. Zugleich verhindert die Einrichtung die Freigabe des Energiespeichers trotz Aktivierung eines Einschaltbetätigers, wie handbetätigte Drucktaste oder Elektromagnet, wenn eine der Bedingungen nicht erfüllt ist. Da sämtliche Merkmale bzw. Parameter berücksichtigt werden können, die einer Einschaltung des Leistungsschalters entgegenstehen, leistet die Einrichtung einen wichtigen Beitrag für die Sicherheit der Benutzer von Leistungsschaltern und für den Schutz elektrischer Schaltanlagen.

Der Erfindung liegt in diesem Zusammenhang die Aufgabe zugrunde, eine Einrichtung mit der beschriebenen Funktion zu schaffen, die einen vereinfachten Aufbau und geringere Abmessungen aufweist und es dadurch ermöglicht, die Vorteile der Einschaltbereitschaftsmeldung bei allen Leistungsschaltern zu nutzen, die einen Speicherantrieb besitzen.

Die genannten Aufgabe wird gemäß der Erfindung durch folgende weitere Merkmale gelöst:
- das Anzeigeorgan für die Einschaltbereitschaft besitzt durch die betrieblichen Parameter beaufschlagbare Arbeitsflächen und ist durch jeden der Parameter entgegen der Wirkung einer Rückstellkraft aus der Position "Einschaltbereit" in die Position "Nicht Einschaltbereit" überführbar,
- das Anzeigeorgan und das Kupplungsorgan besitzen zusammenwirkende Arbeitsflächen zur Überführung des Kupplungsorgans in seine unwirksame Stellung, wenn das Anzeigeorgan die Position "Nicht Einschaltbereit" einnimmt.

Das Anzeigeorgan für die Einschaltbereitschaft hat somit zusätzlich die logische ODER-Funktion für die betrieblichen Parameter. Dies wirkt sich vorteilhaft auf den Raumbedarf der Einrichtung aus.

Im Rahmen der Erfindung kann das Anzeigeorgan für die Einschaltbereitschaft um eine Drehachse bewegbar sein, wobei das hebelartig ausgebildete und durch den Einschaltbetätiger in seiner Längsrichtung verschiebbare Kupplungsorgan mit einem rahmenartigen Mittelteil eine ortsfeste Führungsfläche mit Spiel übergreift und durch zwei Mitnehmer des Anzeigeorgans in die wirksame Stellung bzw. die unwirksame Stellung überführbar ist. Hierdurch wird gleichfalls Bauvolumen eingespart.

Im Zusammenhang mit der vorstehend erläuterten Gestaltung des Anzeigeorgans für die Einschaltbereitschaft erweist es sich als vorteilhaft, wenn die ortsfeste Führungsfläche durch einen zur Drehachse des Anzeigeorgans konzentrisch angeordneten Ansatz gebildet ist, an dem der eine Rahmenschenkel des Mittelteiles des Kupplungsorgans in dessen wirksamer Stellung anliegt und dass die Mitnehmer des Anzeigeorgans für die Einschaltbereitschaft den anderen Rahmenschenkel des Mittelteiles übergreifen. Hierdurch wird das Kupplungsorgan derart erfasst und geführt, dass es einerseits durch einen Einschaltbetätiger in seiner Längsrichtung verschoben und andererseits unter dem Einfluss des Anzeigeorgans geschwenkt werden kann, um die wirksame oder die unwirksame Stellung einzunehmen.

Wie dies bei Leistungschaltern der hier betrachteten Bauart bekannt ist, können auch im Zusammenhang mit der Erfindung zusätzlich zu dem Anzeigeorgan für die Einschaltbereitschaft ein den Zustand des Energiespeichers repräsentierendes Anzeigeorgan sowie ein weiteres, die Stellung der Schaltkontakte repräsentierendes Anzeigeorgan vorgesehen sein. Im Rahmen der Erfindung kann vorgesehen sein, dass die genannten zusätzlichen Anzeigeorgane gleichfalls um die Drehachse des Anzeigeorgans für die Einschaltbereitschaft bewegbar angeordnet sind und dass die zusätzlichen Anzeigeorgane je einen Mitnehmer zur Mitnahme des Anzeigeorgans für die Einschaltbereitschaft besitzen. Hierdurch wird auf besonders einfache und daher raumsparende Weise erreicht, dass zwei der Bedingungen für die Einschaltbereitschaft des Leistungsschalters, nämlich "Schaltkontakte offen" und "Energiespeicher gespannt", ohne mechanische Umwege direkt wirksam werden.

Zu einer kompakten Bauweise der Einrichtung und zugleich zu einer zuverlässigen Funktion kann dadurch beigetragen werden, dass der Einschalt-Klinkenhebel eine Nase zur direkten zwangsläufigen Betätigung des Anzeigeorgans für den Zustand des Energiespeichers in beiden Stellungen ("gespannt" und "leer") und zur Betätigung des Anzeigeorgans für die Einschaltbereitschaft nur im Sinn "Nicht einschaltbereit" trägt.

Dabei erweist es sich als zweckmäßig, das Anzeigeorgan für die Einschaltbereitschaft mittig zwischen den Anzeigeorganen für die Schaltstellung und für den Zustand des Energiespeichers anzuordnen, wodurch eine mechanisch kompakte und für den Benutzer übersichtliche Anordnung geschaffen wird, die eine Wahrnehmung des Zustandes des Leistungsschalters mit einem Blick ermöglicht.

Je nach den Bedingungen am Einbauort eines Leistungsschalters kann, wie dies in der erwähnten DE 43 33 828 C1 erläutert ist, eine unterschiedliche Zahl von mechanischen Parametern vorhanden sein, die der Einrichtung nach der Erfindung zuzuführen sind. Dabei kann es sich als vorteilhaft erweisen, für die Zuführung von auf dem Zustand von Betätigungsmagneten beruhenden Parametern eine Zwischenwelle vorzusehen, die einen ersten, mit dem Anzeigeorgan für die Einschaltbereitschaft zusammenwirkenden Hebelarm und einen zweiten, mit einer die Ausschaltung des Leistungsschalters steuernden Verklinkungseinrichtung zusammenwirkenden Hebelarm aufweist. Diese Zwischenwelle erlaubt einerseits eine Trennung der im Leistungsschalter selbst vorhandenen Parameter von solchen, die ihren Ursprung außerhalb des Leistungsschalters haben, z. B. "Tür der Schaltzelle offen" oder "Leistungsschalter ausgefahren". Darüber hinaus ermöglicht die Zwischenwelle ein gewünschtes mechanisches Übersetzungsverhältnis zur Anpassung des Hubes und der Kraft von Betätigungsmagneten an die Einrichtung nach der Erfindung und eine gewünschte räumliche Lage relativ zu dem Anzeigeorgan für die Einschaltbereitschaft und dem Kupplungsorgan.

Die Zwischenwelle bietet auch die Möglichkeit, der Einrichtung einen Ausschaltbetätiger zuzuordnen. Dies kann in der Weise geschehen, dass die Zwischenwelle als dritten Hebelarm einen Ausschalt-Hebelarm trägt, der durch einen Ausschaltbetätiger beaufschlagbar ist. Dies kann direkt oder unter Zwischenschaltung eines Hilfshebels geschehen, wenn die räumliche Position der zu koppelnden Organe dies zweckmäßig erscheinen lässt.

Die Erfindung wird im folgenden anhand des in den Figuren dargestellten Ausführungsbeispieles näher erläutert.

Die Figur 1 zeigt eine Einrichtung zur Steuerung der Einschaltbereitschaft eines Niederspannungs-Leistungsschalters, wobei einige Komponenten des Leistungsschalters schematisch vereinfacht dargestellt sind.

In der Figur 2 ist ein abgewandeltes Ausführungsbeispiel einer Einrichtung zur Steuerung der Einschaltbereitschaft in einer der Figur 1 entsprechenden Darstellung gezeigt.

In den Figuren 3, 4, 5 und 6 ist eine Gruppe von Anzeigeorganen als Bestandteil der Einrichtung gemäß der Figur 1 in unterschiedlichen Betriebszuständen gesondert gezeigt.

In der Figur 1 ist als Bestandteil eines Niederspannungs-Leistungsschalters ein Energiespeicher 1 in Gestalt einer Druckfeder gezeigt, der in bekannter Weise mittels eines Einschalt-Klinkenhebels 2 in einen gespannten Zustand zu überführen ist und der mittels einer Verklinkungseinrichtung 3 im gespannten Zustand gehalten wird. Die Verklinkungseinrichtung 3 umfasst eine drehbar gelagerte Einschalt-Halbwelle 4, die mit einem schwenkbar gelagerten Einschalt-Klinkenhebel 2 zusammenwirkt. Die Einschalt-Halbwelle 4 der Verklinkungseinrichtung 3 wird durch eine Zugfeder 5 in die gezeigte Stellung vorgespannt, wodurch der Energiespeicher 1 im aufgeladenen Zustand gehalten wird. Eine Drehung der Einschalt-Halbwelle 4 im Uhrzeigersinn bewirkt das Abgleiten der Klinkenfläche am Einschalt-Klinkenhebel 2 und hierdurch die Freigabe des Energiespeichers 1 zum Schließen eines angedeuteten Schaltkontaktes 6.

Eine weitere Verklinkungseinrichtung 7 ist ähnlich wie die Verklinkungseinrichtung 3 aufgebaut und weist dementsprechend eine Ausschalt-Halbwelle 10 und einen Ausschalt-Klinkenhebel 11 auf. Wird die Ausschalt-Halbwelle 10 aus ihrer Ruhestellung entgegen der Wirkung einer Zugfeder 12 verdreht, so gleitet der Ausschalt-Klinkenhebel 11 von der Ausschalt-Halbwelle 10 ab und bewirkt in bekannter Weise das Öffnen des Schaltkontaktes 6. Die mechanischen Verbindungen zwischen dem Ausschalt-Klinkenhebel 11 und dem Schaltkontakt 6 sind zur Vereinfachung der Darstellung fortgelassen, da sie zum Verständnis der Erfindung nicht benötigt werden und ebenso oder ähnlich beschaffen sein können, wie dies bei bekannten Leistungsschaltern der Fall ist.

Die im folgenden näher zu beschreibende Einrichtung gemäß der Figur 1 dient dazu, die Freigabe des Einschalt-Klinkenhebels 2 zum Einschalten des Schaltkontaktes 6 nur dann zu ermöglichen, wenn alle Bedingungen erfüllt sind, um die Einschaltung durchführen zu können und die Einschaltung unter dem Gesichtspunkt der Sicherheit des Benutzers und der technischen Sicherheit zulässig ist. In der eingangs erwähnten DE 43 33 828 C1 sind eine Reihe von Parametern beschrieben, die in diesem Zusammenhang von Bedeutung sind. Als Beispiele betrieblicher Parameter sind dort genannt:
- A: Stellung der Schaltwelle,
- B: Entfernung des Überstromauslösers aus dem Leistungsschalter,
- C: Verriegelung gegen weitere Leistungsschalter einer Schaltanlage,
- D: Stellung der Tür einer den Leistungsschalter aufnehmenden Schaltzelle,
- E: Stellung des Leistungsschalters im Einschubrahmen sowie der Zustand von Betätigungsmagneten M1, M2 und S.

Die Zusammenführung aller genannten Parameter geschieht bei der gezeigten Einrichtung mittels eines drehbar gelagerten Anzeigeorgans 13 für die Einschaltbereitschaft, das eine Anzeigefläche 14 zur visuellen Darstellung der Einschaltbereitschaft in einem Fenster 15 einer Bedienungsfront 16 des Leistungsschalters besitzt. Eine Zugfeder 17 spannt das Anzeigeorgan 13 in die gezeigte Stellung vor, die der Stellung bei vorhandener Einschaltbereitschaft entspricht. Ein der Anzeigefläche 14 gegenüberliegender Ausleger 20 dient zur Einleitung mechanischer Bewegungen, die den genannten betrieblichen Parametern des Leistungsschalters entsprechen. Hierzu ist in der Figur 1 durch einen auf den Ausleger 20 gerichteten Pfeil 21 die Zuführung der Parameter A bis E dargestellt. Wie man erkennt, bewirkt jeder dieser Parameter eine Schwenkung des Anzeigeorgans 13 entgegen der Wirkung der Rückstellfeder 17 und somit entgegen dem Uhrzeigersinn in die strichpunktiert angedeutete Stellung, durch die in dem Sichtfenster 15 fehlende Einschaltbereitschaft angezeigt wird.

Die gleiche Wirkung, das heißt die Anzeige "Nicht Einschaltbereit" wird durch eine Zwischenwelle 22 bewirkt, auf der ein Hebelarm 23 zur Einleitung der Parameter M1 und M2 in der Richtung eines Pfeiles 24 und ein weiterer Hebelarm 25 zur Beaufschlagung des Auslegers 20 angeordnet sind. Ein weiterer, den Hebelarmen 23 und 25 der Zwischenwelle 22 gegenüberliegend angeordneter Hebelarm 26 wirkt mit der Ausschalt-Halbwelle 10 zusammen. Auf diese Weise bewirken die Parameter M1 und M2 zugleich die gewünschte Öffnung des Schaltkontaktes 6 und die Anzeige "Nicht Einschaltbereit" des Anzeigeorgans 13.

Mit dem Anzeigeorgan 13 für die Einschaltbereitschaft wirkt ein Kupplungsorgan 27 zusammen, das insgesamt hebelartig ausgebildet und an seinem unteren Ende um ein Schwenklager 30 beweglich angeordnet ist. Das Schwenklager 30 ist nicht ortsfest, sondern bewegbar an einem Kipphebel 31 mit ortsfestem Schwenklager 32. An seinem dem Schwenklager 30 gegenüberliegenden Ende übergreift das Kupplungsorgan 27 mit einer hakenartig ausgebildeten Arbeitsfläche 33 einen auf der Einschalt-Halbwelle 4 sitzenden Hebelarm 34. Wird das Kupplungsorgan 27 um das Schwenklager 30 in der Richtung eines Pfeiles 35 im Uhrzeigersinn geschwenkt, so gelangt die Arbeitsfläche 33 außer Eingriff mit dem Hebelarm 34. In diesem Fall bleiben alle auf das Kupplungsorgan 27 in dessen Längsrichtung wirkende Bewegungen, die von Einschalt-Betätigern ausgeübt werden, wirkungslos auf die Einschalt-Halbwelle 4. In dem gezeigten Beispiel sind Einschalt-Betätiger 36 und S (Pfeil 26) gezeigt. Der Einschalt-Betätiger 36 wird durch eine am Bedienpult 16 des Leistungsschalters befindliche und von Hand zu bedienende Einschalt-Drucktaste gebildet, die auf den erwähnten Kipphebel 31 einwirkt. Hierdurch wird der Kipphebel 31 gegen die Wirkung einer Rückstellfeder 37 um sein Schwenklager 32 entgegen dem Uhrzeigersinn geschwenkt und hierdurch das Schwenklager 30 des Kupplungsorgans 27 nach unten verschoben. Befindet sich die Arbeitsfläche 33 dabei im Wirkungsbereich des Hebelarmes 34, so wird die Einschalt-Halbwelle 4 mitgenommen. Das Gleiche geschieht, wenn der durch einen Abrufmagneten gebildete weitere Einschalt-Betätiger S in der Richtung des Pfeiles 38 auf das Kupplungsorgan 27 einwirkt.

Wie schon erwähnt, bleiben die Einschalt-Betätiger 36 und S wirkungslos, wenn das Kupplungsorgan 27 im Uhrzeigersinn geschwenkt und hierdurch die Arbeitsfläche 33 von den Hebelarm 34 fortbewegt ist. Um diese Bewegung zu bewirken, weist das Kupplungsorgan 27 einen rahmenartig gestalteten Mittelteil 40 auf, der zwei etwa parallele und sich in der Längsrichtung des Kupplungsorgans 27 erstreckende Rahmenschenkel 41 und 42 besitzt. Von diesen wird der Rahmenschenkel 41 etwa gabelartig von zwei an dem Ausleger 20 des Anzeigeorgans 13 befindlichen Mitnehmern 43 und 44 übergriffen, während der weitere Rahmenschenkel 42 im Ruhezustand des Kupplungsorgans 27 an einem konzentrischen Ansatz 45 des Anzeigeorgans 13 anliegt.

Durch die Position der Mitnehmer 43 und 44 zwischen dem Schwenklager 30 und der Arbeitsfläche 33 des Kupplungsorgans 27 wird erreicht, dass die beschriebene Schwenkung des Anzeigeorgans 13 entgegen dem Uhrzeigersinn in seine Position "Nicht Einschaltbereit" das Kupplungsorgan im Uhrzeigersinn um sein Schwenklager 30 bewegt und hierdurch die Arbeitsfläche 33 außer Eingriff mit dem Hebelarm 34 der Einschalt-Halbwelle 4 gebracht wird. Umgekehrt wird das Kupplungsorgan 27 in die in der Figur 1 ausgezogen gezeigte Stellung zurückgeführt, sobald das Anzeigeorgan 13 in seine Stellung "Einschaltbereit" zurückkehrt.

Der im Zusammenhang mit der Erfindung betrachtete Leistungsschalter besitzt neben dem Anzeigeorgan 13 für die Einschaltbereitschaft zwei weitere Anzeigeorgane 46 und 47, die einem Benutzer den Schaltzustand des Schaltkontaktes 6 bzw. den Zustand des Energiespeichers 1 visuell veranschaulichen. Gemäß den Figuren 3, 4, 5 und 6 sind die genannten drei Anzeigeorgane 13, 46 und 47 nebeneinander angeordnet, wobei die zusätzlichen Anzeigeorgane 46 und 47 in gleicher Weise wie das Anzeigeorgan 13 um die genannte Drehachse schwenkbar sind. Die beidseitig des Anzeigeorgans 13 für die Einschaltbereitschaft angeordneten zusätzlichen Anzeigeorgane 46 und 47 besitzen je einen sich axial in Richtung auf das mittlere Anzeigeorgan 13 erstreckenden Mitnehmer 50 beziehungsweise 51. Mit diesen Mitnehmern 50 und 51 wirken von dem Anzeigeorgan 13 sich nach beiden Seiten gleichfalls axial erstreckende Mitnehmer 52 und 53 zusammen. Hierdurch wird eine zwangsläufige Mitnahme des Anzeigeorgans 13 für die Einschaltbereitschaft in die Stellung "Nicht einschaltbereit" erreicht, wenn die Schaltkontakte nicht geöffnet sind oder wenn der Energiespeicher nicht aufgeladen ist.

Zunächst sei die Figur 3 betrachtet, die den einschaltbereiten Zustand signalisiert. In diesem Fall erscheinen nebeneinander in Fenstern am Bedienpult 16 (Figur 1) links das Symbol '0' für den Zustand "Schaltkontakte offen," in der Mitte die Anzeige "OK" für bestehende Einschaltbereitschaft und rechts das bekannte Symbol einer Feder für den Zustand "Energiespeicher gespannt".

In der Figur 4 wird der Betriebszustand signalisiert, dass zwar weiterhin der Energiespeicher gespannt ist und demzufolge das Anzeigeorgan 47 die gleiche Position wie in der Figur 2 annimmt, jedoch die Schaltkontakte 6 geschlossen sind. Dies hat zur Folge, dass das Anzeigeorgan 46 das Symbol "I" (EIN) zeigt und daher das Anzeigeorgan 13 mittels seines Mitnehmers 52 durch den Mitnehmer 50 des Anzeigeorgans 46 betätigt worden ist und "Nicht einschaltbereit" signalisiert.

In dem Betriebszustand gemäß der Figur 5 zeigen das Anzeigeorgan 47 "Energiespeicher leer" (= Symbol entspannte Feder) und das Anzeigeorgan 46 "0" (= Schaltstellung AUS). Dabei zeigt das Anzeigeorgan 13 "Nicht einschaltbereit" aufgrund des Zusammenwirkens der Mitnehmer 51 und 53.

Gleichfalls "Nicht einschaltbereit" signalisiert das Anzeigeorgan 13 in der Stellung gemäß der Figur 6, die den Zustand repräsentiert, dass die Schaltkontakte 6 geschlossen sind (= Schaltstellung EIN) und der Energiespeicher 1 entladen ist (=Symbol "entspannte Feder").

Um der Einrichtung gemäß der Figur 1 einen Ausschaltbefehl zuzuführen, ist ein Ausschaltbetätiger 54 vorgesehen, der in geeigneter Weise auf einen schwenkbar gelagerten Umlenkhebel 55 wirkt, der durch eine Rückstellfeder 56 in eine Ruhelage vorgespannt ist. Ein mit dem Umlenkhebel gelenkig verbundener Langlochschieber 57 übergreift einen auf dem Hebelarm sitzenden Mitnehmerbolzen 58 in der Weise, dass mittels des Hebelarmes 26 die Ausschalt-Halbwelle 10 entgegen dem Uhrzeigersinn gedreht und hierdurch der Ausschalt-Klinkenhebel 11 freigegeben werden kann.

In der Figur 2 ist ein abgewandeltes Ausführungsbeispiel dargestellt, bei dem eine direkte Betätigung der Anzeigeorgane 13 und 47 durch den Einschalt-Klinkenhebel 2 vorgesehen ist. Hierzu ist der Einschalt-Klinkenhebel 2 mit einer Nase 60 versehen, die mit dem Mitnehmer 43 zusammenwirkt. Dies geschieht, wie man erkennt, nur in derjenigen Bewegungsrichtung, die den Zustand EIN repräsentiert, in welchem der Energiespeicher 1 entladen ist und demzufolge keine Einschaltbereitschaft mehr besteht. Das Anzeigeorgan 13 für die Einschaltbereitschaft wird hierdurch zwangsläufig in die Stellung "Nicht einschaltbereit" gebracht. Dies ist in der Figur 3 durch ein Kupplungsgestänge 61 und einen Pfeil 62 dargestellt. Gleichfalls zwangsläufig wird das Anzeigeorgan 47 (Figuren 3-6) für den Zustand des Energiespeichers 1 betätigt. Dies ist gleichfalls schematisch in der Figur 3 durch einen Doppelpfeil 63 veranschaulicht, der die Betätigung des Anzeigeorgans 47 durch den Einschalt-Klinkenhebel 2 in beiden Bewegungsrichtungen verdeutlicht.

Eine weitere Abwandlung gegenüber dem Ausführungsbeispiel gemäß der Figur 2 besteht in der Figur 3 hinsichtlich des Ausschaltbetätigers 54. Dieser wirkt auf den einen Hebelarm eines zweiarmigen Hilfshebels 64, der durch eine Druckfeder 65 in eine Ruhelage vorgespannt ist, die an dem weiteren Hebelarm des Hilfshebels 64 angreift. Die Zwischenwelle 22 trägt zusätzlich zu den Hebelarmen 25 und 26 einen Ausschalt-Hebelarm 66, auf den der Hilfshebel 64 bei Betätigung des Ausschaltbetätigers 54 wirkt. Wie man erkennt, ermöglichen es der Hilfshebel 64 und der Ausschalt-Hebelarm 66, die Zwischenwelle 22 mittels des Ausschaltbetätigers 54 trotz eines gewissen Abstandes und unterschiedlicher Wirkungsrichtungen der beiden Organe zu betätigen. Unter Umständen kann der Hilfshebel 64 einschließlich seiner Lagerung und seiner Rückstellfeder 65 entbehrlich sein, wenn der Ausschaltbetätiger 54 direkt zur Einwirkung auf den Ausschalt-Hebelarm 66 der Hilfswelle 22 gebracht werden kann.

In den Figuren 1 und 2 ist als weitere Einzelheit ein Hilfsschalter 67 gezeigt, der durch das Anzeigeorgan 13 für die Einschaltbereitschaft betätigbar ist. In bekannter Weise kann der Hilfsschalter 67 dazu benutzt werden, die Einschaltbereitschaft eines mit der beschriebenen Einrichtung ausgestatteten Leistungsschalters elektrisch zu verarbeiten bzw. zu melden.

Die gesamte beschriebene Einrichtung einschließlich der Einschalt- und Ausschaltbetätiger 36 und 54 sowie der Anzeigeorgane 13, 46 und 47 sind als äußerst raumsparende und mechanisch zuverlässige Baugruppe herstellbar. Dies erleichtert die Ausrüstung aller mit einem Energiespeicher versehenen Leistungsschalter mit einer Einrichtung nach der Erfindung.

### Bezugszeichenliste

- 1: Energiespeicher
- 2: Einschalt-Klinkenhebel
- 4: Verklinkungseinrichtung
- 4: Einschalt-Halbwelle
- 3: Verklinkungseinrichtung
- 5: Zugfeder
- 6: Schaltkontakte
- 7: Verklinkungseinrichtung
- 10: Ausschalt-Halbwelle
- 11: Ausschalt-Klinkenhebel
- 13: Anzeigeorgan für Einschaltbereitschaft
- 12: Zugfeder
- 14: Anzeigefläche
- 15: Fenster
- 16: Bedienpult
- 17: Zugfeder
- 20: Ausleger
- 21: Pfeil
- 22: Zwischenwelle
- 23, 25: Hebelarm
- 24: Pfeil
- 26: Hebelarm
- 27: Kupplungsorgan
- 30: Schwenklager
- 31: Kipphebel
- 32: Schwenklager des Kipphebels 31
- 33: Arbeitsfläche
- 34: Hebelarm
- 35: Pfeil für Schwenkung
- 36, S: Einschaltbetätiger
- 37: Rückstellfeder
- 38: Rückstellfeder
- 40: rahmenartiges Mittelteil
- 41, 42: Rahmenschenkel
- 41: Mittelteil
- 42: Rahmenschenkel
- 43, 44: Mitnehmer
- 45: Ansatz
- 46: Anzeigeorganen für den Schaltzustand (EIN/AUS)
- 47: Anzeigeorgan für Zustand des Energiespeichers 1
- 50: Mitnehmer am Anzeigeorgan 46
- 51: Mitnehmer am Anzeigeorgan 47
- 52, 53: Mitnehmer am Anzeigeorgan 13
- 54: Ausschalt-Betätiger
- 55: Umlenkhebel
- 56: Rückstellfeder für Umlenkhebel 55
- 57: Langlochschieber
- 58: Mitnehmerbolzen

- 60: Nase am Ein-Klinkenhebel 2
- 61: Kupplungsgestänge für Anzeigeorgan 47
- 62: Pfeil für Betätigung des Anzeigeorgans 13
- 63: Doppelpfeil für Betätigung des Anzeigeorgans 47
- 64: Hilfshebel
- 65: Rückstellfeder für Hilfshebel 63
- 66: Ausschalt-Hebelarm auf der Zwischenwelle 22
- 67: Hilfsschalter am Anzeigeorgan 13

- M1, M2: Parameter
- M1, M2, S: Betätigungsmagnet

## Patentansprüche

1. Einrichtung zur Steuerung der Einschaltung eines Leistungsschalters in Abhängigkeit von betrieblichen Parametern mit folgenden Merkmalen:
- der Leistungsschalter besitzt Schaltkontakte (6), einen Energiespeicher (1) zur Überführung der Schaltkontakte (6) aus einer Ausschaltstellung in eine Einschaltstellung, eine Verklinkungseinrichtung (4) zur Aufrechterhaltung eines gespannten Zustandes des Energiespeichers (1) sowie wenigstens einen Einschaltbetätiger (35, S) zur Lösung der Verklinkungseinrichtung (4) und Freigabe des Energiespeichers (1),
- im Zuge der Kraftübertragung von dem Einschaltbetätiger (35, S) zu der Verklinkungseinrichtung (4) ist ein Kupplungsorgan (27) angeordnet, das in eine wirksame Stellung und in eine unwirksame Stellung bewegbar ist, wobei jeder der Parameter eine Überführung des Kupplungsorgans (27) in die unwirksame Stellung bewirkt, in welcher die Kraftübertragung vom Einschaltbetätiger (35, S) zur Verklinkungseinrichtung (4) unterbrochen ist,
- zur visuellen Darstellung der Zustände "Einschaltbereit" und "Nicht Einschaltbereit" ist ein von dem Kupplungsorgan (27) abhängiges und in genau zwei den genannten Zuständen entsprechende Positionen bewegbares Anzeigeorgan (13) vorgesehen,
**gekennzeichnet durch** folgende weitere Merkmale:
- das Anzeigeorgan (13) für die Einschaltbereitschaft ist **durch** die betrieblichen Parameter direkt beaufschlagbar ausgebildet und ist **durch** jeden der Parameter entgegen der Wirkung einer Rückstellkraft aus der Position "Einschaltbereit" in die Position "Nicht Einschaltbereit" überführbar,
- das Anzeigeorgan (13) und das Kupplungsorgan (27) stehen in gegenseitigem Eingriff zur Überführung des Kupplungsorgans (27) in seine unwirksame Stellung, wenn das Anzeigeorgan (13) die Position "Nicht Einschaltbereit" einnimmt.

2. Einrichtung nach Anspruch 1,
**dadurch gekennzeichnet,**
**dass** das Anzeigeorgan (13) für die Einschaltbereitschaft um eine Drehachse bewegbar ist und dass das hebelartig ausgebildete und durch den Einschaltbetätiger (35, S) in seiner Längsrichtung verschiebbare Kupplungsorgan (27) mit einem rahmenartigen Mittelteil (40) eine ortsfeste Führungsfläche mit Spiel übergreift und durch zwei Mitnehmer (43, 44) des Anzeigeorgans (13) für die Einschaltbereitschaft in die wirksame Stellung bzw. die unwirksame Stellung überführbar ist.

3. Einrichtung nach Anspruch 2,
**dadurch gekennzeichnet,**
**dass** die ortsfeste Führungsfläche durch einen zur Drehachse des Anzeigeorgans (13) konzentrisch angeordneten Ansatz (45) gebildet ist, an dem der eine Rahmenschenkel (42) des Mittelteiles (41) des Kupplungsorgans (27) in dessen wirksamer Stellung anliegt und dass die Mitnehmer (43, 44) des Anzeigeorgans (13) für die Einschaltbereitschaft den anderen Rahmenschenkel (41) des Mittelteiles übergreifen.

4. Einrichtung nach Anspruch 2 oder 3,
**dadurch gekennzeichnet,**
**dass** ein den Zustand des Energiespeichers (1) repräsentierendes Anzeigeorgan (47) sowie ein weiteres, die Stellung der Schaltkontakte (6) repräsentierendes Anzeigeorgan (46) gleichfalls um die Drehachse des Anzeigeorgans (13) für die Einschaltbereitschaft bewegbar angeordnet sind und je einen Mitnehmer (50, 51) zur Mitnahme des Anzeigeorgans (14) für die Einschaltbereitschaft besitzen.

5. Einrichtung nach Anspruch 4,
**dadurch gekennzeichnet,**
**dass** der Einschalt-Klinkenhebel (2) eine Nase (60) zur direkten zwangsläufigen Betätigung des Anzeigeorgans (47) für den Zustand des Energiespeichers (1) in beiden Stellungen und zur Betätigung des Anzeigeorgans (13) für die Einschaltbereitschaft nur im Sinn "Nicht einschaltbereit" trägt.

6. Einrichtung nach Anspruch 5,
**dadurch gekennzeichnet,**
**dass** das Anzeigeorgan (13) für die Einschaltbereitschaft mittig zwischen den Anzeigeorganen (46, 47) für die Schaltstellung und für den Zustand des Energiespeichers (1) angeordnet ist.

7. Einrichtung nach einem der vorangehenden Ansprüche,
**dadurch gekennzeichnet,**
**dass** auf dem Zustand von Betätigungsmagneten beruhende Parameter (M1, M2) einer Zwischenwelle (22) zuführbar sind, die einen ersten, mit dem Anzeigeorgan (13) für die Einschaltbereitschaft zusammenwirkenden Hebelarm (25) und einen zweiten, mit einer die Ausschaltung des Leistungsschalters steuernden Verklinkungseinrichtung (7) zusammenwirkenden Hebelarm (26) aufweist.

8. Einrichtung nach einem der vorangehenden Ansprüche,
**dadurch gekennzeichnet,**
**dass** die Zwischenwelle (22) als dritten Hebelarm einen Ausschalt-Hebelarm (65) trägt, der durch einen Ausschaltbetätiger (54) beaufschlagbar ist.

## Claims

1. Device for controlling the closing of a power circuit breaker according to operational parameters, with the following features:
- the power circuit breaker has switching contacts (6), an energy store (1) for transferring the switching contacts (6) from an opening position into a closing position, a latching device (4) for maintaining a tensioned state of the energy store (1) and at least one closing actuator (35, S) for releasing the latching device (4) and enabling the energy store (1),
- arranged in the path of the force transfer from the closing actuator (35, S) to the latching device (4) is a coupling element (27), which can be moved into an active position and an inactive position, each of the parameters causing the coupling element (27) to be transferred into the inactive position, in which the force transfer from the closing actuator (35, S) to the latching device (4) is interrupted,
- an indicating element (13), which is dependent on the coupling element (27) and can be moved into exactly two positions corresponding to said states, is provided for visually presenting the states of "ready for closing" and "not ready for closing",
**characterized by** the following further features:
- the indicating element (13) for closing readiness is designed such that it can be acted on directly by the operational parameters and is able to be transferred by each of the parameters, counter to the action of a restoring force, from the "ready for closing" position into the "not ready for closing" position,
- the indicating element (13) and the coupling element (27) are in mutual engagement for transferring the coupling element (27) into its inactive position when the indicating element (13) assumes the "not ready for closing" position.

2. Device according to Claim 1, **characterized in that** the indicating element (13) for closing readiness can be moved about a pivot axis and **in that** the coupling element (27), which is designed in the manner of a lever, can be displaced in its longitudinal direction by the closing actuator (35, S) and has a frame-like middle part (40), reaches over a fixed guiding surface with a clearance and is able to be transferred by two drivers (43, 44) of the indicating element (13) for closing readiness into the active position or the inactive position.

3. Device according to Claim 2, **characterized in that** the fixed guiding surface is formed by an attachment (45) which is arranged concentrically in relation to the pivot axis of the indicating element (13) and against which one frame leg (42) of the middle part (41) of the coupling element (27) bears in its active position and **in that** the drivers (43, 44) of the indicating element (13) for closing readiness reach over the other frame leg (41) of the middle part.

4. Device according to Claim 2 or 3, **characterized in that** an indicating element (47) representing the state of the energy store (1) and a further indicating element (46), representing the position of the switching contacts (6), are likewise arranged such that they can be moved about the pivot axis of the indicating element (13) for closing readiness and each have a driver (50, 51) for driving the indicating element (14) for closing readiness.

5. Device according to Claim 4, **characterized in that** the closing latching lever (2) bears a lug (60) for direct forcible actuation of the indicating element (47) for the state of the energy store (1) in both positions and for actuating the indicating element (13) for closing readiness only in the "not ready for closing" direction.

6. Device according to Claim 5, **characterized in that** the indicating element (13) for closing readiness is arranged centrally between the indicating elements (46, 47) for the switching position and for the state of the energy store (1).

7. Device according to one of the preceding claims, **characterized in that** parameters (M1, M2) based on the state of actuating magnets can be supplied to an intermediate shaft (22), which has a first lever arm (25), interacting with the indicating element (13) for closing readiness, and a second lever arm (26), interacting with a latching device (7) controlling the opening of the power circuit breaker.

8. Device according to one of the preceding claims, **characterized in that** the intermediate shaft (22) bears as a third lever arm an opening lever arm (65), which can be actuated by an opening actuator (54).

## Revendications

1. Dispositif de commande de la mise en circuit d'un disjoncteur en fonction de paramètres de fonctionnement, ayant les caractéristiques suivantes :
- le disjoncteur a des contacts (6) de commutation, un accumulateur (1) d'énergie pour faire passer les contacts (6) de commutation d'une position de mise hors circuit à une position de mise en circuit, un dispositif (4) d'encliquetage pour maintenir l'accumulateur (1) d'énergie à l'état armé ainsi qu'au moins un actionneur (35, S) de mise en circuit pour relâcher le dispositif (4) d'encliquetage et libérer l'accumulateur (1) d'énergie,
- sur le trajet de la transmission de forces allant de l'actionneur (35, S) de mise en circuit au dispositif (4) d'encliquetage est disposé un organe (27) de couplage qui est mobile entre une position efficace et une position inefficace, chacun des paramètres mettant l'organe (27) de couplage dans la position inefficace dans laquelle la transmission de forces de l'actionneur (35, S) de mise en circuit au dispositif (4) d'encliquetage est interrompue,
- pour la représentation visuelle des états "prêt à la mise en circuit" et "pas prêt à la mise en circuit", il est prévu un organe (13) d'affichage qui dépend de l'organe (27) de couplage et qui peut être mis dans exactement deux positions correspondant aux dits état,
**caractérisé par** des caractéristiques supplémentaires suivantes :
- l'organe (13) d'affichage indiquant que le dispositif est prêt à la mise en circuit est constitué de manière à pouvoir être soumis directement aux paramètres de fonctionnement et peut être mis par chacun des paramètres à l'encontre d'une force de rappel de la position "prêt à être mis en circuit" à la position "pas prêt à être mis en circuit",
- l'organe (13) d'affichage et l'organe (27) de couplage sont en prise mutuelle pour mettre l'organe (27) de couplage dans sa position inefficace lorsque l'organe (13) d'affichage prend la position "pas prêt à la mise en circuit".

2. Dispositif suivant la revendication 1,
**caractérisé**
**en ce que** l'organe (13) d'affichage indiquant que le dispositif est prêt à être mis en circuit est mobile par rapport à un axe de rotation et en ce que l'organe (27) de couplage, constitué en forme de levier et pouvant être déplacé dans sa direction longitudinale par l'actionneur (35, S) de mise en circuit, recouvre avec jeu par une partie (40) médiane en forme de cadre une surface fixe de guidage et peut être mis, par deux entraîneurs (43, 44) de l'organe (13) d'affichage indiquant que le dispositif est prêt à être mis en circuit, en la position efficace ou en la position inefficace.

3. Dispositif suivant la revendication 2,
**caractérisé**
**en ce que** la surface fixe de guidage est formée par un rebord (45) qui est disposé concentriquement à l'axe de rotation de l'organe (13) d'affichage et sur lequel s'applique l'une des branches (42) du cadre de la partie (41) médiane de l'organe (27) de couplage en sa position efficace et en ce que les entraîneurs (43, 44) de l'organe (13) d'affichage indiquant que le dispositif est prêt à être mis en circuit recouvrent l'autre branche (41) du cadre de la partie médiane.

4. Dispositif suivant la revendication 2 ou 3,
**caractérisé**
**en ce qu'**un organe (47) d'affichage représentant l'état de l'accumulateur (1) d'énergie ainsi qu'un autre organe (46) d'affichage représentant la position des contacts (6) de commutation sont montés mobiles également par rapport à l'axe de rotation de l'organe (13) d'affichage indiquant que le dispositif est prêt à être mis en circuit et ont respectivement un entraîneur (50, 51) pour entraîner avec eux l'organe (14) d'affichage indiquant que le dispositif est prêt à être mis en circuit.

5. Dispositif suivant la revendication 4,
**caractérisé**
**en ce que** le levier (2) d'encliquetage de mise en circuit porte un bec (60) pour l'actionnement forcé direct de l'organe (47) d'affichage de l'état de l'accumulateur (1) d'énergie dans les deux positions et pour l'actionnement de l'organe (13) d'affichage indiquant que le dispositif est prêt à être mis en circuit seulement dans le sens "pas prêt à être mis en circuit".

6. Dispositif suivant la revendication 5,
**caractérisé**
**en ce que** l'organe (13) d'affichage indiquant que le dispositif est prêt à être mis en circuit est disposé entre les organes (46, 47) d'affichage de la position de commutation et de l'état de l'accumulateur (1) d'énergie.

7. Dispositif suivant l'une des revendications précédentes,
**caractérisé**
**en ce qu'**il peut être envoyé des paramètres (M1, M2) reposant sur l'état d'aimants d'actionnement à un arbre (22) intermédiaire qui a un premier bras (25) de levier coopérant avec l'organe (13) d'affichage indiquant que le dispositif est prêt à être mis en circuit et un deuxième bras (26) de levier coopérant avec un dispositif (7) d'encliquetage commandant la mise hors circuit du disjoncteur.

8. Dispositif suivant l'une des revendications précédentes,
**caractérisé**
**en ce que** l'arbre (22) intermédiaire porte en tant que troisième bras de levier un bras de levier (65) de mise hors circuit qui peut être soumis à l'action d'un actionneur (54) de mise hors circuit.
